# EUROPÄISCHE PATENTSCHRIFT

(11) **EP 0 143 956 B1**
(45) Veröffentlichungstag und Bekanntmachung des Hinweises auf die Patenterteilung: **04.05.1988**
(21) Anmeldenummer: 84112407.6
(22) Anmeldetag: 15.10.1984
(51) Int. Cl.: F02B 33/42, F04F 11/02, F01N 3/28

(54) **Druckwellenmaschine**
Pressure exchanger
Machine à ondes de pression

(30) Priorität: 30.11.1983 CH 6402/83
(43) Veröffentlichungstag der Anmeldung: 12.06.1985
(73) Patentinhaber: BBC Brown Boveri AG, CH-5401 Baden (CH)
(72) Erfinder: El Nashar, Ibrahim, Dr., CH-8302 Kloten (CH)

(56) Entgegenhaltungen:
- CH-A- 478 339
- FR-A- 1 018 100
- US-A- 4 122 673

## Beschreibung

Die vorliegende Erfindung betrifft eine gasdynamische Druckwellenmaschine gemäss dem Oberbegriff des Patentanspruches.

Zur Abgasentgiftung werden sowohl bei Otto-, als auch bei Dieselmotoren im Abgassystem Katalysatoren verwendet. Diese bestehen bei Ottomotoren aus mit Katalysatormaterialien, beispielsweise Platinpulver, beschichteten Keramikfiltern. Dadurch werden die Emissionen von Schadstoffen in den Abgasen, wie Kohlenmonoxyd, unverbrannte Kohlenwasserstoffe und Stickoxyde verringert. Die gebräuchlichsten Abgaskatalysatoren sind sogenannte Dreiwegkatalysatoren, d. h. NO wird zu N₂ reduziert, CO wird zu C0₂ oxydiert, wobei der Sauerstoff aus NO in diese Verbindung überführt wird, und es werden die Kohlenwasserstoffe oxydiert. Diese Katalysatoren arbeiten bei Lambdawerten, d. h. bei Luftüberschusswerten von 1 ± 0.02. Zur entsprechenden Gemischeinstellung auf diesen Wert ist eine Lambda-Sonde erforderlich.

Für Dieselmotoren werden ähnliche Katalysatoren verwendet, wobei ebenfalls keramische oder metallische Trägermaterialien angewendet werden. Jedoch ist beim Dieselmotor die Aufgabenstellung eine reine Oxydation, weil wegen des Luftüberschusses eine Reduktion nicht möglich ist. Beim Dieselmotor hat ein Katalysator also die Aufgabe, Kohlenmonoxyd, Kohlenwasserstoffe und Russ zu verbrennen. Daneben werden bei Dieselmotoren zwecks Reduzierung des Russ stosses Russpartikelfilter verwendet, wobei diese ebenfalls katalytisch beschichtet sein können, um die Zündtemperatur des angesammelten Russes herabzusetzen und damit die Russpartikel zu verbrennen. Damit kann dann eine Filterregenerierung erzielt werden. Gleichzeitig wird auch die Abgasemission damit günstig beeinflusst.

Bei der Aufladung eines Ottomotors durch einen gasdynamischen Druckwellenlader muss der Dreiweg-Katalysator auf der Hochdruckseite angeordnet sein, da infolge der Spülung des Zellenrades des Druckwellenladers der Luftüberschuss im Niederdruck-Auspuff sehr hohe Werte erreichen kann und somit die Bedingung für den Lambdawert 1 ± 0,02 nicht zu erfüllen ist. Weiterhin steigt bei der Anordnung des Katalysators im Niederdruck-Auspuff dessen Gegendruck stark an, so dass damit eine ausreichende Spülung der Zellen des Zellenrades nicht sichergestellt wäre.

Es ist Aufgabe der im Patentanspruch gekennzeichneten Erfindung, ein Zellenrad für einen Druckwellenlader zu schaffen, welcher auch bei erhöhten Kriterien betreffend Senkung der Abgasemissionen betrieben werden kann, indem er die Oxydationswirkung eines Katalysators ausübt.

Zwar ist es aus der CH-A-478 339 bekannt, bei einer gasdynamischen Druckwellenmaschine zur Aufladung von Verbrennungskraftmaschinen das Zellenrad mit einem Ueberzug zu versehen. Dabei handelt es sich um eine Beschichtung aus einem schlecht wärmeleitenden Material, beispielsweise Glas oder Keramik, insbesondere Email. Mit diesem Ueberzug wird eine verzögerte Wärmeaufnahme des Rotors bezweckt, um die Wärmedehnung des sich in der Regel schneller und stärker erwärmenden Rotors gegenüber dem Gehäuse zu reduzieren. Dadurch sollen die Leckageverluste an den Stirnseiten des Rotors auf ein Minimum beschränkt werden.

Bekannt ist ferner aus der US-A-4 122 673, die Turbinenschaufeln eines Abgasturboladers mit einem Katalyten zu beschichten. Hierzu wird auf das aus Edelstahl bestehende Turbinenrad eine Metallschicht, vorzugsweise Kupfer aufgalvanisiert, mit dem die Stickoxyde der Abgase reduziert werden sollen. Die brennbaren Anteile von Kohlenoxyd und Kohlenwasserstoffen werden hingegen durch Nachverbrennung entfernt, wozu stromaufwärts und stromabwärts der Turbine Monolithen als Katalysatoren vorgesehen sind. Abgesehen von der Tatsache, dass die verfügbare Oberfläche der Turbinenschaufeln und die vorherrschenden Turbulenzgrade bei der kurzen Verweilzeit in der Turbine für eine ausreichende Konversion unzureichend sind, ist die beschriebene Stickstoffreduktion aufgrund der Schaufelbeschichtung auf Druckwellenmaschinen nicht übertragbar, da dort infolge der abwechselnden Beaufschlagung der Zellen mit Luft und Abgas der Sauerstoffanteil des Zelleninhaltes viel zu hoch ist.

Durch das Beschichten der dem Gasstrom ausgesetzten Zellenoberflächen des Zellenrades mit einem Katalysatormaterial kann das Aufladeaggregat bei aufgeladenen Brennkraftmaschinen zusätzlich die Funktion eines Katalysators zur Abgasentgiftung erfüllen. Es kann die Oxydationswirkung alleine oder zusätzlich zu einem herkömmlichen Katalysator übernehmen.

Die Dreiweg-Katalytwirkung im Zellenrotor ist nicht möglich, die Reduzierung von NO zu N₂ ist wegen des Luftüberschusses nicht möglich. Die Katalytwirkung des Rotors genügt aber den Oxydationsforderungen des Dieselmotors ; beim Ottomotor genügt sie bloss den reinen Oxydationsforderungen.

Gegenüber einem herkömmlichen statischen Katalysator hat dieser dynamische Zellenrotor-Katalysator die folgenden Vorteile :
- Die in der Druckwellenmaschine neben der Ladeluft geförderte Spülluft, welche auf die Gasseite des Zellenrades und von dort in den Auspuff überspült wird, weist einen hohen Sauerstoffgehalt auf, wodurch gegenüber dem herkömmlichen angebrachten Katalysator die Reaktion verstärkt wird.
- Weiterhin werden die Gasmassen im Zellenrad der Druckwellen einer starken Turbulenz und
- bedingt durch den Druckwellenprozess - einer langen Verweilzeit in den Zellen unterworfen, wodurch der Kontakt zwischen dem Katalysator und dem Gas verbessert und die Katalysator-Wirksamkeit erhöht wird. Dabei wird die strömungstechnische Funktion des Zellenrades nicht beeinträchtigt.
- In den Rotorzellen herrscht zudem ein starkes Fliehkraftfeld, so dass sich der Rotor der Druckwellenmaschine auch als Partikelfänger auszeichnet. Zusammen mit der katalytischen Beschichtung und der damit verbundenen Herabsetzung der Entzündungstemperatur für Russ kommt es bereits im Zellenrotor zum Abbrennen des angesammelten Russes.

In der Zeichnung sind Ausführungsbeispiele des Erfindungsgegenstandes vereinfacht dargestellt.

Es zeigen :
Fig. 1 eine teilweise Frontansicht eines metallischen Zellenrades mit Katalysatormaterial-Beschichtung,
Fig. 2 eine perspektivische Teilansicht eines Keramikzellenrades mit Katalysatormaterial-Beschichtung.

Was den Aufbau und die Funktionsweise einer Druckwellenmaschine betrifft, so wird auf die Druckschrift Nr. CH-T 123 143 D der Anmelderin verwiesen.

Gemäss Fig. 1 der Zeichnung ist mit 1 die Nabe des Zellenrades einer Druckwellenmaschine bezeichnet, das aus einzelnen, den Luft- und Gasstrom führenden Zellen 2 gebildet ist, die aussen von einem Mantel 3 umhüllt sind. Die von Abgas und Luft umstrichenen Oberflächen der einzelnen Zellen 2 sind mit einem an sich bekannten Katalysator-Material 4, beispielsweise Platin oder Rhodium beschichtet. In üblicher Weise wird auf dem Metallrotor eine Oberflächen-vergrössernde keramische Unterschicht aufgetragen, auf welche dann das eigentliche Katalyt-Material aufgebracht wird. Die Oberflächenvergrösserung kann zusätzlich durch Erhöhung der Zellenzahl und/oder der Flutenzahl des Rotors erfolgen.

Bei einer Ausführung des Zellenrades 1 nach der Fig. 2 besteht dieses aus einem Keramikmaterial. Das Aufspritzen des Kataiysatormateriais 4 auf die Keramikzellen 2 kann entweder vor dem Brennen des Zellenrades 1 oder erst nach dem Brennvorgang in einem zusätzlichen Arbeitsgang erfolgen.

Da die Eindringtiefe der Abgase in das Zellenrad 1 nur über einen Teil der axialen Länge derselben erfolgt, ist eine örtlich begrenzte Beschichtung der Zellen 2 bzw. Beimischung von Katalysator- Material 4 zum Material des Zellenrades 1 möglich. Bei einer derartigen Ausbildung können erhebliche Kostenreduktionen erzielt werden.

## Patentansprüche

Gasdynamische Druckwellenmaschine zur Aufladung von Brennkraftmaschinen, im wesentlichen bestehend aus einem Statorgehäuse mit darin angeordneten, aus einzelnen Zellen gebildeten Zellenrad, wobei die Zellen von einem Mantel (3) umhüllt sind und abwechselnd von Luft und Abgas beaufschlagt sind und wobei der Kontakt zwischen den Arbeitsmitteln mit den Zellenwandungen während des Maschinenbetriebes infolge von Fliehkraft und starker Turbulenz, bedingt durch den Druckwellenprozess gefördert wird, dadurch gekennzeichnet, dass mindestens die dem Gastrom ausgesetzten Oberflächen der einzelnen Zellen (2) des Zellenrades (1) einen aus Katalysator-Material (4) bestehenden Ueberzug aufweisen.

## Claims

Gas dynamic pressure wave machine for supercharging internal combustion engines, consisting essentially of a stator casing with, located within it, a cell wheel formed of individual cells, the cells being surrounded by a casing (3) and alternatively subjected to air and exhaust gas, and the contact between the working media and the cell walls during the operation of the machine as a result of the centrifugal force and the strong turbulence caused by the pressure wave process, characterized in that at least the surfaces of the individual cells (2) of the cell wheel (1) subjected to the gas flow have a coating consisting of a catalyst material (4).

## Revendications

Machine gazodynamique à ondes de pression pour la suralimentation de moteurs à combustion, se composant essentiellement d'un corps de stator dans lequel est disposée une roue à cellules formée de cellules individuelles, les cellules étant entourées d'une enveloppe (3) et étant alimentées alternativement en air et en gaz d'échappement, et où le contact entre les fluides de travail avec les parois des cellules est favorisé, pendant la marche de la machine, par suite de la force centrifuge et de la forte turbulence provoquées par le processus des ondes de pression, caractérisée en ce qu'au moins les surfaces des cellules individuelles (2) de la roue à cellules (3), qui sont exposées au courant de gaz, présentent un revêtement constitué d'un matériau catalyseur (4).
